# EUROPÄISCHE PATENTSCHRIFT

(11) **EP 0 078 929 B1**
(45) Veröffentlichungstag und Bekanntmachung des Hinweises auf die Patenterteilung: **04.03.1987**
(21) Anmeldenummer: 82109366.3
(22) Anmeldetag: 09.10.1982
(51) Int. Cl.: A47C 23/06, A47C 23/30

(54) **Untermatratze mit Querträgern und elastischen Verbindungsstücken**
Spring mattress using cross-supports and elastic connecting elements
Sommier à supports transversaux et éléments de liaison élastiques

(30) Priorität: 10.11.1981 DE 3144548
(43) Veröffentlichungstag der Anmeldung: 18.05.1983
(73) Patentinhaber: Lieberknecht, Arthur, D-6803 Edingen-Neckarhausen (DE)
(72) Erfinder: Lieberknecht, Arthur, D-6803 Edingen-Neckarhausen (DE)

## Beschreibung

Die Erfindung betrifft eine Untermatratze mit Querträgern als Auflage für eine Obermatratze, bei der jeder Querträger mittels eines in seiner Federstärke veränderbaren elastischen Verbindungsstückes am Auflagerahmen der Untermatratze befestigt ist, wobei jedes Verbindungsstück eine Druckfeder aufweist, die mittels einer Einstellmutter vorspannbar ist.

Eine derartige Untermatratze ist nach der DE-B-25 32 583 bekannt. Die Federung aus Gummischeiben oder Schraubenfedern kann maximal 1 cm vorgespannt werden, während der Federweg maximal 2 cm beträgt.

Der genannte Vorspannwert der Federung von 1 cm führt dazu, daß unterschiedliche Körpergewichte, z. B. von 50 oder 100 kg (490 oder 981 N) nicht ausreichend in der Federhärte berücksichtigt werden können. Außerdem reicht der Federweg von 2 cm nicht aus, um bei einer Obermatratze von handelsüblicher Elastizität auch in der Seitenlage, also bei einer geringeren Auflagefläche und höherem Auflagedruck die Ausbuchtungen des Körpers im Schulter- und Hüftbereich durch den Federdruck der Untermatratze so aufzufangen, daß ein orthopädisch entspanntes und gesundes Liegen ermöglicht wird. Wegen der geringen Vorspannmöglichkeit und des niedrigen Federweges ist es nur in Einzelfällen möglich, das Gefühl eines Schwebezustandes zu vermitteln. Unzweckmäßig ist weiter, daß die. Querträger in ihrer Stabilität durch die im Verhältnis zu ihrer Dicke relativ große kalottenförmige Ausbildung geschwächt werden, sodaß es bei einem höheren Körpergewicht bei maximaler Vorspannung, während einer ruckartigen Schlafbewegung zum Bruch eines Querträgers kommen kann bzw. ein Querträger aus seiner kardanischen Aufhängung kippt.

Der Erfindung liegt die Aufgabe zugrunde, diese Nachteile zu vermeiden, indem die Vorspannung der Federung und der Federweg so vergrößert werden, daß sie für alle vorkommenden Körpergewichte ausreichend sind.

Diese Aufgabe wird erfindungsgemäß dadurch gelöst, daß jedes Verbindungsstück aus einer in einer Aufnahmebohrung des Auflagerahmens angeordneten und mit diesem fest verbundenen unteren Teleskophülse zur Aufnahme der Einstellmutter und des unteren Teiles der Druckfeder sowie einer mit der unteren verbundenen oberen Teleskophülse besteht, welch letztere mit dem Querträger fest verbunden ist und den oberen Teil der Druckfeder aufnimmt, wobei beide Teleskophülsen in der Weise miteinander verbunden sind, daß die obere Hülse in ihrer Bewegung nach oben durch den Einstelldruck der Druckfeder begrenzt ist.

Diese Aufgabe kann erfindungsgemäß auch dadurch gelöst werden, daß jedes Verbindungsstück aus einer in einer Aufnahmebohrung des Auflegerahmens angeordneten und mit diesem fest verbundenen Federhülse zur Aufnahme der Einstellmutter und des unteren Teiles der Druckfeder sowie einer Scheibe besteht, welch letztere mit dem Querträger fest verbunden ist und den oberen Teil der Druckfeder aufnimmt, und daß der Querträger eine Bohrung zur Aufnahme des Halteknopfes und der darunter liegende Auflegerahmen eine weitere Bohrung zur Aufnahme einer Einstellschraube aufweisen, wobei Halteknopf und Verstellschraube durch einen Haltestrang verbunden sind und vom Halteknopf zu beiden Seiten ein weiterer Haltestrang zu einem zwischen zwei Querträgern angeordneten Haltepunkt angeordnet ist.

Weiterbildungen der Erfindung sind in den abhängigen Ansprüchen 2, 3, 5 und 6 enthalten.

Durch die Maßnahme des unabhängigen Anspruchs 4 mit der Anordnung eines Halteknopfes und einer Verstellschraube und deren Verbindung durch einen Haltestrang wird erreicht, daß sich die Querträger in der Liegestellung nicht verschieben und bei Nichtbelastung in der Liegeebene gehalten werden.

Die Erfindung wird nachstehend anhand zweier in der Zeichnung dargestellter erfinderischer Lösungen näher beschrieben und erläutert. Es zeigt
Figur 1 einen Schnitt durch ein Verbindungsstück nach einer ersten erfinderischen Lösung,
Figur 2 einen Schnitt durch ein Verbindungsstück nach einer zweiten erfinderischen Lösung mit axialer Zentrierung der Querträger,
Figur 3 die Ausbildung nach Fig. 2 in der Ansicht mit mehreren Querträgern,
Figur 4 die Fixierung der Querträger durch einen Doppelhaltegurt und
Figuren 5, 6 die Anordnung von Gurtfeststellern.

In Fig. 1 ist in einem Längsquerschnitt eine erste erfinderische Lösung dargestellt. Sie zeigt einen Auflegerahmen 1 mit einer Aufnahmebohrung 2, in der eine untere Teleskophülse 3 an Befestigungsschrauben 8 angeordnet ist. In der unteren Teleskophülse befindet sich eine Einstellmutter 6 mit Schüssellöchern 7. Weiterhin weist die Hülse ein Innengewinde 4 und eine nach innen zeigende Abkröpfung 5 auf, die eine obere Telekophülse 9 an deren nach außen zeigender Abkröpfung 10 durch den Einstelldruck einer Druckfeder 14 in ihrer Bewegung nach oben arretiert, so daß der Gesamtfederweg durch die Höhe der oberen Teleskophülse vorgegeben ist. Auf der Oberfläche der Teleskophülse befinden sich in deren Mitte Befestigungsschrauben 11, die einen Querträger 13 über einen Gummipuffer 12 fixieren. Die Vorspannung der Druckfeder 14 wird an den Schlüssellöchern 7 mit einem passenden Schlüssel vorgenommen. Es können Winkelaufleger 15 vorgesehen sein, die der Reduzierung der Auflagehöhe um die Dicke des Auflegerahmens 1 bei Verwendung einer Untermatratze zum Einlegen in ein Bett oder in eine Liege dienen.

Eine zweite erfinderische Lösung ist in den Fig. 2 und 3 dargestellt. In einem Auflegerahmen 16 befindet sich die Aufnahmebohrung 17 für die Federhülse 18 und ein Innengewinde 19, in dem die Einstellmutter 20 mit Schlüssellöchern 21 und Gewinde 22 in der Höhe verstellt werden kann. Auf der Einstellmutter 20 ruht die Druckfeder 29 und ist mit einer Isolierscheibe 30 abgedeckt und mit dem Querträger durch Befestigungsklammern 31' verbunden. Der Querträger 31 weist hinter der Druckfeder eine Bohrung 27 auf, auf welcher ein Halteknopf 28 mit einer Schelle 26 und einem Haltering 26' angeordnet sind. Durch den Haltering 26' läuft ein Haltestrang 25. Vom Halteknopf 28 ist zu beiden Seiten ein weiterer Haltestrang 25' zu einem zwischen zwei Querträgern 31 vorgesehenen Haltepunkt 35 angeordnet. Der Haltestrang 25 ist an der Halterung des Bolzens 23 der Verstellschraube 23' befestigt. Mit dieser kann über die Gewindebohrung 24 einer feststehenden Mutter 34 sowohl die Höhe gewählt als auch die Sicherung gegen seitliches Verschieben der Querträger vorgenommen werden. Der Vorteil dieser Anordnung besteht darin, daß der Querträger durch Direkteinwirkung der Druckfedern 29 auch um seine Querachse sich den anatomisch verschiedenen Druckbelastungen anpaßt. Durch die Anordnung der Haltestränge werden die Querträger 31 axial durch die Halteknöpfe 36 zentriert. Durch Verwendung einer Gurthalterung wird eine Längs- und Querverschiebung der Querträger vollständig vermieden.

In Fig. 4 wird gezeigt, wie die Querträger durch einen Doppelhaltegurt 39 mit Hilfe einer Abnähung 40 fixiert sind und über Gurtschlitze 41; die in den Auflegerahmen 1 eingelassen sind, geführt werden und mit einem Gurtfeststeller 42 in ihrer Federhöhe einstellbar sind. Durch diese Anordnung können sich die Querträger in der Liegestellung nicht verschieben und werden gleichzeitig konstant bei Nichtbelastung in einer Liegeebene gehalten. Durch diese Vorrichtung kann mit einer Grundeinstellung ein bestimmtes Körperauflagegewicht bei der Einstellung berücksichtigt werden, während die Feineinstellung der einzelnen Körperzonen an der Druckfeder 29 mittels der Einstellschraube 20 vorgenommen wird.

Die seitliche Verschiebung der Querträger wird durch ebenfalls einstellbare Gummigurte 43, die an Halterungen 44 der Querträger 31 befestigt und über Gummigurtschlitze 45 geführt sind, an Gummigurtfeststellern 46 fixiert. Diese Anordnung hat den Vorteil, daß bei Druckbelastungen bei seitlichen Schubwirkungen jeweils der Gegengurt in Aktion tritt und den Querträger auch bei Belastung in dieser Richtung stabilisiert.

## Patentansprüche

1. Untermatratze mit Querträgern (13) als Auflage für eine Obermatratze bei der jeder Querträger mittels eines in seiner Federstärke veränderbaren elastischen Verbindungsstückes am Auflagerahmen (1) der Untermatratze befestigt ist, wobei jedes Verbindungsstück eine Druckfeder (14) aufweist, die mittels einer Einstellmutter (6) vorspannbar ist, dadurch gekennzeichnet, daß jedes Verbindungsstück aus einer in einer Aufnahmebohrung (2) des Auflegerahmens (1) angeordneten und mit diesem festverbundenen unteren Teleskophülse (3) zur Aufnahme der Einstellmutter (6) und des unteren Teiles der Druckfeder (14) sowie einer mit der unteren verbundenen oberen Teleskophülse (9) besteht, welch letztere mit dem Querträger (13) fest verbunden ist und den oberen Teil der Druckfeder (14) aufnimmt, wobei beide Teleskophülsen (3, 9) in der Weise miteinander verbunden sind, daß die obere Hülse (9) in ihrer Bewegung nach oben durch den Einstelldruck der Druckfeder (14) begrenzt ist.

2. Untermatratze nach Anspruch 1, dadurch gekennzeichnet, daß die obere Teleskophülse (9) eine nach außen zeigende Abkröpfung (10) und die untere Teleskophülse (3) eine nach innen zeigende Abkröpfung (5) für ihre bewegliche Verbindung aufweisen.

3. Untermatratze nach Anspruch 1 oder 2, dadurch gekennzeichnet, daß die obere Teleskophülse (9) über einen Gummipuffer (12) mittels einer Befestigungsschraube (11) am Querträger (13) befestigt ist.

4. Untermatratze mit Querträgern (31) als Auflage für eine Obermatratze, bei der jeder Querträger mittels eines in seiner Federstärke veränderbaren elastischen Verbindungsstücks am Auflagerahmen (16) der Untermatratze befestigt ist, wobei jedes Verbindungsstück eine Druckfeder (29) aufweist, die mittels einer Einstellmutter (20) vorspannbar ist, dadurch gekennzeichnet, daß jedes Verbindungsstück aus einer in einer Aufnahmebohrung (17) des Auflegerahmens (16) angeordneten und mit diesem festverbundenen Federhülse (18) zur Aufnahme der Einstellmutter (20) und des unteren Teiles der Druckfeder (29) sowie einer Scheibe (30) besteht, welch letztere mit dem Querträger (31) fest verbunden ist und den oberen Teil der Druckfeder (29) aufnimmt, und daß der Querträger (31) eine Bohrung (27) zur Aufnahme eines Halteknopfes (28) und der darunter liegende Auflegerahmen (16) eine weitere Bohrung (33) zur Aufnahme einer Einstellschraube (23') aufweisen, wobei Halteknopf und Verstellschraube durch einen Haltestrang (25) verbunden sind und vom Halteknopf (28) zu beiden Seiten ein weiterer Haltestrang (25') zu einem zwischen zwei Querträgern (31) angeordneten Haltepunkt (35) angeordnet ist.

5. Untermatratze nach einem der Ansprüche 1 bis 3, dadurch gekennzeichnet, daß die Einstellmutter (6) in einem Innengewinde (4) der unteren Teleskophülse (3) bewegbar ist.

6. Untermatratze nach Anspruch 4, dadurch gekennzeichnet, daß die Einstellmutter (20) in einem Innengewinde (19) der Federhülse (18) bewegbar ist.

## Claims

1. Lower mattress with cross beams (13) as support for an upper mattress, where each cross beam is attached to the support frame (1) of the lower mattress by means of a flexible connection piece that can be adjusted with respect to its spring strength, whereby each connection piece has a compression spring (14) that can be pre-selected by means of an adjustment screw (6), characterized in that each connection piece consists of a lower telescopic sleeve (3) that is placed in a location borehole (2) of the support frame (1) to which it is firmly attached and which is for holding the adjustment screw (6) and the lower part of the compression spring (14) and it also consists of an upper telescope sleeve (9) attached to the lower one, the former of which is firmly attached to the cross beam (13) and it holds the upper part of the compression spring (14), whereby both of the telescopic sleeves (3, 9) are connected to each other in such a way that the upper sleeve (9) is limited in its motion upwards by the adjusted pressure of the compression spring (14).

2. Lower mattress according to Claim 1, characterized in that the upper telescopic sleeve (9) has an offset (10) pointed to the outside and the lower telescopic sleeve (3) has an offset (5) pointed to the inside for a flexible connection.

3. Lower mattress according to Claim 1 or 2, characterized in that the upper telescopic sleeve (9) is attached via a rubber buffer (12) by means of an attachment screw (11) to the cross beam (13).

4. Lower mattress with cross beams (31) as support for an upper mattress of which each cross beam is attached to the support frame (16) of the lower mattress by means of a flexible connection piece that can be adjusted with respect to its spring strength, whereby each connection piece has a compression spring (29) that can be pre-selected by means of an adjustment screw (20), characterized in that each connection piece consists of a spring sleeve (18) that is placed in a location borehole (17) of the support frame (16) to which it is firmly attached and which is for holding the adjustment screw (20) and the lower part of the compression spring (29) as well as a disk (30), the latter of which is firmly attached to the cross beam (31) and which holds the upper part of the compression spring (29), and in that the cross beam (31) has a borehole (27) to hold an attachment button (28) and the support frame (16) below that has another borehole (33) to hold an adjustment screw (23'), whereby the attachment button and the adjustment screw are connected by a holding strip (25) and at both sides of the attachment button (28) an additional holding strip (25') is positioned to an attachment point (35) located between two cross beams (31).

5. Lower mattress according to Claims 1 to 3, characterized in that the adjustment screw (6) is movable in an internal thread (4) of the lower telescopic sleeve (3).

6. Lower mattress according to Claim 4, characterized in that the adjustment screw (20) is movable in an internal thread (19) of the spring sleeve (18).

## Revendications

1. Sommier avec traverses (13) servant de support pour un matelas supérieur et dans lequel chaque traverse est fixée au cadre s'appui (1) du sommier au moyen d'une pièce de jonction flexible à élasticité réglable, chaque pièce de jonction présentant un ressort de pression (14) pouvant être précontraint à l'aide d'un écrou de réglage (6), caractérisé en ce que chaque pièce de jonction consiste en une douille téléscopique inférieure (3) disposée dans un forage de réception (2) du cadre d'appui (1) et liée de façon fixe à ce dernier, servant à la réception de l'écrou de réglage (6) et de la partie inférieure du ressort de pression (14) et en une douille télescopique supérieure (9) reliée avec la douille télescopique supérieure (9) reliée avec la douille télescopique inférieure et fixée à la traverse (13) et qui reçoit la partie supérieure du ressort de pression (14), les deux douilles télescopiques (3, 9) étant reliées l'une avec l'autre de telle manière que la douille supérieure (9) est limitée dans son mouvement vers le haut par la pression de réglage du ressort de pression (14).

2. Sommier suivant la revendication 1, caractérisé en ce que la douille télescopique supérieure (9) présente une courbure (10) dirigée vers l'extérieur et que la douille télescopique inférieure (3) présente une courbure (5) dirigée vers l'intérieur et qui .servent à leur jonction mobile.

3. Sommier suivant l'une quelconque des revendications 1 et 2, caractérisé en ce que la douille télescopique supérieure (9) est fixée à la traverse (13) par l'intermédiaire d'un tampon en caoutchouc (12) au moyen d'une vis de fixation (11).

4. Sommier avec traverses (31) servant de support pour un matelas supérieur et dans lequel chaque traverse est fixée au cadre d'appui (16) du sommier au moyen d'une pièce de jonction flexible à élasticité réglable, chaque pièce de jonction présentant un ressort de pression (29) pouvant être précontraint à l'aide d'un écrou de réglage (20), caractérisé en ce que chaque pièce de jonction consiste en une douille à ressort (18) disposée dans une forure de réception (17) du cadre d'appui (16) et fixée à ce dernier, servant à la réception de l'écrou de réglage (20) et de la partie inférieure du ressort de pression (29) et en un disque (30) qui est fixé à la traverse (31) et reçoit la partie supérieure du ressort de pression (29) et que la traverse (31) présente une forure (27) servant à la réception d'un bouton de retenue (28) et que le cadre d'appui (16) qui se trouve en dessous présente une autre forure (33) servant à la réception d'une vis de réglage (23'), le bouton de retenue et la vis de réglage étant reliés par une corde de retenue (25) et entre le bouton de retenue (28) et un point de retenue (35) disposé entre deux traverses (31) étant disposée, des deux côtés, une autre corde de retenue (25').

5. Sommier suivant l'une quelconque des revendications 1 à 3, caractérisé en ce que l'écrou de réglage (6) peut être mu dans un filet femelle (4) de la douille télescopique inférieure (3).

6. Sommier suivant la revendication 4, caractérisé en ce que l'écrou de réglage (20) peut être mu dans un filet femelle (19) de la douille à ressort (18).
